# EUROPÄISCHE PATENTSCHRIFT

(11) **EP 0 282 851 B1**
(45) Veröffentlichungstag und Bekanntmachung des Hinweises auf die Patenterteilung: **11.11.1992**
(21) Anmeldenummer: 88103450.8
(22) Anmeldetag: 05.03.1988
(51) Int. Cl.: E01F 13/00, F16B 41/00

(54) **Umklappbare Parksperre**
Swing-down parking barrier
Barrière de parking rabattable

(30) Priorität: 13.03.1987 DE 8703754 U
(43) Veröffentlichungstag der Anmeldung: 21.09.1988
(73) Patentinhaber: Müller, Günter, D-56244 Goddert (DE)
(72) Erfinder: Müller, Günter, D-56244 Goddert (DE)
(74) Vertreter: Patentanwälte Ruff, Beier, Schöndorf und Mütschele

(56) Entgegenhaltungen:
- EP-A- 0 095 032
- WO-A-80/02576
- WO-A-86/03531
- DE-A- 3 303 451
- DE-A- 3 534 884
- DE-B- 2 712 546
- DE-U- 7 148 620
- DE-U- 7 437 898
- DE-U- 8 703 754
- FR-A- 1 476 027
- FR-A- 2 413 856
- US-A- 1 884 447
- US-A- 3 086 430
- US-A- 3 118 352

## Beschreibung

Die Erfindung geht aus von einer Parksperre nach dem Oberbegriff des Anspruchs 1.

Es ist bekannt, die Zufahrt zu Parkplätzen dadurch zu versperren, daß ein einzelner Pfosten schwenkbar an einer mit dem Boden verbundenen Bodenplatte befestigt ist. In aufrechter Stellung kann er durch ein Schloß verriegelt werden. Derartige Parksperren haben den Nachteil, daß ein gegen sie fahrendes Fahrzeug die Parksperre im Gelenkbereich auf Biegung und Scherung beansprucht, so daß die Parksperren dieser Art durch Kraftfahrzeuge zerstört werden können.

Es ist bereits eine Parksperre dieser Art bekannt (DE-U-74 37 898; DE-U-71 48-620). Beide Parksperren besitzen ein Schloss. Bei einer dieser Parksperren (DE-U-74 37 898) ist ein Axialantrieb der Stütze zum automatischen Aufrichten und Absenken der Sperre erwähnt, der von einem Spindelmotor gebildet sein kann. Einzelheiten dieses Antriebs sind nicht erläutert oder dargestellt.

Der Erfindung liegt die Aufgabe zugrunde, eine robuste Parksperre zu schaffen, bei der die Möglichkeiten der Handhabung verbessert sind.

Zur Lösung dieser Aufgabe ist erfindungsgemäß eine Parksperre mit den Merkmalen des Anspruchs 1 vorgesehen.

Durch diese Maßnahmen wird eine Parksperre geschaffen, die zum einen wesentlich breiter ist als der nur eine Pfosten. Durch den Abstützpfosten, der bei montierter Parksperre am Erdboden seitlich gegenüber der Verbindungslinie der beiden Bodenplatten für die Pfostenelemente versetzt angebracht wird, ergibt sich eine besondere Stabilität. Von der Seite her wird dadurch ein Gelenkdreieck gebildet, das allein aus geometrischen Gründen außerordentlich stabil ist. Der Abschlußpfosten wird im wesentlichen nur auf Druck oder Zug beansprucht, was mit zur Stabilität beiträgt.

Besonders günstig wird die Möglichkeit der Verriegelung dadurch, daß der Abstützpfosten zwei teleskopartig aneinander angeordnete gegenseitig verschiebbare Teile, insbesondere Rohrteile, aufweist. In diesem Fall bleibt das freie Ende des Abstützpfostens mit dem Erdboden verbunden und zum Umlegen der Parksperre werden die beiden Rohrteile teleskopartig auseinandergezogen. Zur Verriegelung kann beispielsweise ein durch eine Querbohrung durch das äußere und innere Teleskoprohr hindurchgesteckter Bolzen dienen.

Besonders günstig ist es, daß der Abstützpfosten an einem die beiden Pfosten miteinander verbindenden Quersteg befestigt ist. Der Verschwenkbereich des Abstützpfostens gegenüber der Parksperre ist relativ klein, er kann sich in einem Bereich von etwa 30° bewegen. Es sind keine aufwendigen Einrichtungen erforderlich.

Eine besonders praktische Möglichkeit der Verriegelung ist dann gegeben, wenn das Verriegelungselement einen federbelasteten, durch ein Schloß auskuppelbaren Riegel aufweist, der den Abstützpfosten in zwei unterschiedlichen Längen verrastet. Damit kann die Parksperre sowohl in geöffnetem als auch in geschlossenem Zustand verriegelt werden, wobei der federbelastete Riegel einfach in eine entsprechende Ausnehmung einschnappt und einrastet.

Erfindungsgemäß ist vorgesehen, daß an einem Element des Abstützpfostens ein motorischer Antrieb angeordnet ist, der über eine Getriebeverbindung an dem jeweils anderen Element des Abstützpfostens angreift. Durch diese Getriebeverbindung läßt sich mit Hilfe des Antriebs eine Relativverschiebung zwischen den beiden Teilen des Abstützelementes durchführen. Dabei ist die Getriebeverbindung vollständig innerhalb des Abstützpfostens angeordnet, so daß sie von außen nicht zugänglich ist, sondern gegen Beschädigungen, Verschmutzungen o.dgl. geschützt untergebracht ist. Auf diese Weise läßt sich ein automatisches ggf. auch fernbedientes Öffnen und Schließen der Parksperre durchführen.

Der Abstützpfosten nimmt im Bereich seiner Verbindung mit der Parksperre die Form eines T-Rohrs an, in dessen Quersteg ein Elektromotor untergebracht ist. Der Quersteg der Parksperre kann dabei durchgehend ausgeführt sein, da der Abstützpfosten sich nur um einen kleinen Winkel verschwenken lassen muß. Dies kann durch eine Öffnung in einem Teil des Umfangs des Querstegs erreicht werden.

Erfindungsgemäß weist die Getriebeverbindung eine über ein angetriebenes Zahnrad und eine Umlenkrolle geführte Kette, einen Riemen o.dgl. auf, die an einer Stelle mit dem jeweils anderen Element des Abstützpfostens verbunden ist. Dadurch kann beispielsweise der innere Rohrabschnitt durch Antrieb des Motors in einer Richtung herausgefahren und durch Antrieb des Motors in umgekehrter Richtung wieder eingefahren werden.

Da bei auf dem Boden liegender Parksperre zum Aufrichten ein relativ ungünstiges Hebelverhältnis vorliegen kann, kann erfindungsgemäß vorgesehen sein, daß in der Gelenkverbindung zwischen Pfosten und Bodenplatte eine Vorspannnungsfeder eingebaut ist, die das Aufrichten im ersten Augenblick erleichtert.

Weitere Merkmale, Einzelheiten und Vorzüge der Erfindung ergeben sich aus den Ansprüchen, der folgenden Beschreibung bevorzugter Ausführungsformen der Erfindung sowie anhand der Zeichnung. Hierbei zeigen:
- Fig. 1: eine perspektivische Ansicht einer aufgestellten Parksperre;
- Fig. 2: eine verkleinerte Seitenansicht der Parksperre nach Fig. 1;
- Fig. 3: schematisch einen Längsschnitt durch den Abstützpfosten;
- Fig. 4: einen teilweisen Längsschnitt durch den Abstützpfosten von oben in Fig. 3 gesehen;
- Fig. 5: einen der Fig. 3 entsprechenden Schnitt bei einer weiteren Ausführungsform;
- Fig. 6: schematisch in vergrößertem Maßstab eine Einzelheit der Ausführungsform der Fig. 5;
- Fig. 7: vereinfacht eine Aufsicht auf die Ausführungsform der Fig. 5;
- Fig. 8: eine Einzelheit der Schloßverriegelung bei der Ausführungsform nach Fig. 1 und 2;
- Fig. 9: einen Längsschnitt durch eine Schraube zur Befestigung der Parksperre am Boden.

Die in Fig. 1 dargestellte Parksperre enthält zwei in gesperrtem Zustand senkrechte Pfostenelemente 11, 12, die durch einen Quersteg 13 miteinander verbunden sind. Beide Pfostenelemente 11, 12 und der Quersteg 13 sind einstückig aus einem Stahlrohr hergestellt. Beide Pfostenelemente sind im Bereich ihrer unteren Enden gelenkig mit Bodenplatten 14 verbunden. Die Gelenkverbindung sieht so aus, daß an den Bodenplatten 14 je eine Schürze 15 angeformt ist, durch die ein Zapfen 16 hindurchgesteckt ist. Dieser Zapfen 16 bildet die Gelenkachse des Schwenkgelenkes zwischen den Bodenplatten 14 und den Pfostenelementen 11, 12. Die Schürze 15 ist derart angeordnet, daß die Pfostenelemente 11, 12 bei der Darstellung der Fig. 1 nach hinten umgeklappt werden können, während eine Umklappbewegung nach vorne nicht erforderlich ist. Die Bodenplatten 14 werden mit dem Boden verschraubt, wozu Schraublöcher 37 vorhanden sind.

Etwa in der Mitte des Querstegs 13 ist an diesem ein Abstützpfosten 17 schwenkbar angebracht. Die Verschwenkung erfolgt um die Längsachse des Querstegs 13, die parallel zu den Drehachsen der Schwenkgelenke an den Bodenplatten 14 verläuft. Der Abstützpfosten 17 weist im Bereich seines freien Endes ebenfalls ein Schwenkgelenk 18 auf, das genauso ausgebildet ist wie die Schwenkgelenke an den Enden der Pfosten 11, 12. Auch hier ist eine Bodenplatte 19 mit Schraubenlöchern 37 vorgesehen. Der Abstützpfosten 17 ist zweiteilig ausgebildet und weist ein Außenrohr 20 und ein in das Außenrohr 20 einschiebbares Innenrohr 21 auf. Das Innenrohr 21 weist einen etwas geringeren Durchmesser auf, so daß die beiden Elemente 20, 21 teleskopartig ineinander geführt sind. Das Außenrohr 20 weist im Bereich seines oberen Endes, an dem es mit dem Quersteg 13 schwenkbar verbunden ist, die Form eines T-Rohrs 22 auf. Der Querabschnitt 23 des T-Rohrs 22 kann beispielsweise zweiteilig ausgebildet sein, so daß sich das Zusammenmontieren erleichtert.

Die Parksperre wird so montiert, daß die Bodenplatte 19 des Abstützpfostens 17 gegenüber der Verbindungslinie der beiden übrigen Bodenplatten 14 seitlich versetzt montiert wird. Um die Parksperre zu öffnen, wird diese in Fig. 1 nach hinten umgelegt, wobei sich der Abstützpfosten 17 verlängert. Das Umklappen geschieht so lange, bis die Pfostenelemente 11, 12 auf dem Boden aufliegen.

Es wäre auch möglich, den Abstützpfosten 17 nicht verlängerbar auszubilden und zum Umklappen die Bodenplatte 19 dann vom Boden zu lösen.

Fig. 2 zeigt die Seitenansicht in verkleinerter Darstellung. Es ist zu sehen, daß die seitlich versetzten Bodenplatten 14 für die Pfostenelemente 11, 12 und 19 für den Abstützpfosten 17 zusammen mit den Pfostenelementen 11 und dem Abstützpfosten 17 ein Dreieck bilden, so daß ein Versuch, die Parksperre zu öffnen, zu einer Druck- oder Zugbeanspruchung des Abstützpfostens 17 führt. Dadurch ist die Stabilität der erfindungsgemäß ausgebildeten Parksperre außerordentlich hoch.

Wie aus Fig. 1 und 2 hervorgeht, ist am Abstützpfosten 17 ein Schloß 24 vorhanden. Das Schloß 24 dient dazu, die Parksperre in geschlossener und in geöffneter Stellung abzuschließen. Mit Vorteil ist das Schloß 24 derart ausgebildet, daß es einen selbsttätig einrastenden Riegel aufweist, der durch Betätigen des Schlosses 24 mit Hilfe eines Schlüssels lösbar ist. Dies vereinfacht die Handhabüng der Parksperre.

Fig. 3 zeigt einen schematischen Längsschnitt durch den Abstützpfosten 17. In dem Außenrohr 20 ist verschiebbar das Innenrohr 21 gelagert. Die dargestellten Abstände sind aus Gründen der vereinfachten Darstellung etwas zu groß gewählt. Im Bereich des Querstegs 23 des T-Rohrs 22 ist ein Elektromotor 25 angeordnet, der ein schematisch angedeutetes Zahnrad 26 antreibt. Das Zahnrad kann in beiden Drehrichtungen angetrieben werden. Im Außenrohr 20 ist ein Bügel 27 angeordnet, der in Längsrichtung etwa in der Mittelachse des Außenrohres 20 verläuft und sich bis weit in das Innere des Innenrohrs hinein erstreckt. Am jenseitigen Ende des Bügels 27 ist eine Umlenkrolle 28 drehbar gelagert, die ebenfalls als Zahnrad ausgebildet sein kann. Über das von dem Elektromotor 25 angetriebene Zahnrad 26 und die Umlenkrolle 28 ist eine nur schematisch dargestellte Kette 29 gespannt. Die Kette ist an einer Stelle 30 mit dem Ende des Innenrohrs 21 verbunden. Wird nun in Fig. 3 der Elektromotor 25 im Uhrzeigersinn angetrieben, so bewegt sich das obere Trum der Kette 29 nach rechts und führt aufgrund der Verbindung mit dem Innenrohr 21 das Innenrohr nach rechts. Mit anderen Worten, es tritt eine Verlängerung des Abstützpfostens 17 auf. Geht man von der Stellung nach Fig. 2 aus und bewirkt durch einen Antrieb des Elektromotors 25 eine Verlängerung des Abstützpfostens 17, so verschwenkt die Parksperre im Gegenuhrzeigersinn, bis sie auf dem Boden aufliegt.

Wird der Elektromotor 25 in umgekehrter Richtung betrieben, so wird das Innenrohr wieder in das Außenrohr 20 hineingezogen, so daß sich die Parksperre aufrichtet.

Bei vollständig auf dem Boden liegender Parksperre liegt der Drehpunkt zwischen Pfosten 11 und Abstützpfosten 17 in der Achse des Zahnrades 26 und damit in der Mitte des Querstegs 13. Auch der Drehpunkt zwischen dem freien Ende des Abstützpfostens 17 und dem zugehörigen Schwenkgelenk 18 liegt in der Mitte des Rohres 21. Dennoch kann sich die Parksperre aufrichten, da die Kette gegenüber der Längsachse seitlich versetzt am Innenrohr 21 angreift. Um den dennoch etwas ungünstigen Hebelarm zu unterstützen, kann in dem Schwenkgelenk an den Bodenplatten 14 für die Pfosten 11, 12 eine Vorspannungsfeder eingebaut sein, die das Aufrichten unterstützt.

Aus dem Schnitt der Fig. 4 ergibt sich, daß der Elektromotor 25 platzsparend in dem Quersteg 23 des T-Rohrs 22 eingesetzt sein kann. Der Bügel 27 ist seitlich an der Innenseite des Außenrohrs 20 angebracht und erstreckt sich in Längsrichtung in das Innenrohr 21 hinein. Aufgrund der seitlichen Anbringung des Bügels 27 ergeben sich beim Aufsetzen der Kette 19, die in Fig. 4 gestrichelt dargestellt ist, keine Schwierigkeiten.

Die elektrischen Zuleitungen zum Elektromotor 25 werden mit Vorteil durch die Rohrkonstruktion der Pfosten 11, 12 hindurchgeführt.

Bei einer Ausführung mit Elektromotor 25 kann bei entsprechender Selbsthemmung auf ein Schloß 24 verzichtet werden.

Bei der Ausführungsform nach Fig. 5 ist an dem Innenrohr 31 eine schmale Verlängerung 32 angeschweißt, die im Querschnitt leicht abgerundet ist. An dem Ende 33 der Verlängerung ist ein Block 36 befestigt, beispielsweise angeschweißt, durch den die Kette 29 hindurchgeführt und in dem sie festgelegt ist. Die Umlenkrolle 34 ist direkt am Außenrohr 35 gelagert, so daß der bei der Ausführungsform nach Fig. 3 und 4 vorhandene Bügel 27 nicht mehr erforderlich ist. An dem Block 36 ist ein Hebel 37 mit Hilfe einer nicht dargestellten Schraube angelenkt. Dieser Hebel erstreckt sich in Längsrichtung des Abstützpfostens 17 bis in den Bereich der Umlenkrolle 34. Fig. 5 zeigt den teleskopischen Abstützpfosten 17 in seiner zusammengezogenen Stellung, also bei aufgerichteter Parksperre. Wird die Parksperre niedergelegt, so bewegt sich die Umlenkrolle 34 in Fig. 5 nach links, so daß ihre Achse 38 unter dem Hebel 37 vorbeibewegt wird. Die Anordnung des in seinem Anlenkbereich abgekröpften Hebel 37 ist derart gewählt, daß diese Bewegung nicht behindert wird. Der Hebel 37 bildet zusammen mit der Achse 34 der Umlenkrolle ein Verriegelungselement, das die Parksperre in sperrendem, also aufgerichtetem Zustand festlegt.

Fig. 6 zeigt nun die Wirkung des durch den Hebel 37 und die Achse der Rolle 34 gebildeten Verriegelungselements. Im Bereich seines dem Block 36 abgewandten freien Endes weist der Hebel 37 auf seiner einen Seite eine etwa halbkreisförmige Einkerbung 39 auf. Diese Einkerbung ist in ihren Abmessungen so gewählt, daß die Achse oder Welle 38 der Umlenkrolle 34 in die Einkerbung 39 mit etwas Spiel einpaßt. Der Hebel 37 wird in die dargestellte Stellung, in der die Achse 38 der Umlenkrolle 34 in der Einkerbung 39 aufgenommen ist, durch eine Zugfeder 40 beaufschlagt. Die Zugfeder 40 ist einerseits an der Innenseite des Innenrohrs 31 und andererseits an dem Hebel 37 befestigt. Zu diesem Zweck kann der Hebel 37 eine Kerbe 41 aufweisen.

In der in Fig. 6 dargestellten Stellung ist die Parksperre durch das Zusammenwirken von Hebel 37 und Achse 38 verriegelt. Ein Versuch, den Abstützpfosten 17 auseinanderzuziehen, um die Parksperre umzulegen, scheitert daran, daß die Achse 38 der Umlenkrolle 34 in der Kerbe 39 des Hebels 37 liegt.

An der Kette 29 ist ein seitlich aus dieser herausragender Mitnehmerzapfen 42 befestigt. Dieser liegt in der Endposition der Parksperre, wie sie in Fig. 6 dargestellt ist, unmittelbar unterhalb einer seitlich von dem Hebel 37 wegragenden Mitnehmerbahn 43. Sobald der Elektromotor 25 zum Öffnen der Parksperre in Betrieb gesetzt wird, bewegt dieser die Kette 29 in der durch den Pfeil 44 angedeuteten Richtung. Bevor noch die Achse 38 der Umlenkrolle 34 in Fig. 6 nach links bewegt werden kann, hebt das Angreifen des Zapfens 42 an der Unterseite der Mitnehmerbahn 43 den Hebel 37 an, so daß die Einkerbung 39 aus der Achse 38 ausgerückt wird und die Translationsbewegung der Achse 38 nach links in Fig. 6 beginnen kann. Das Weiterdrehen der Kette befördert nun den Block 36 nach rechts, d.h. das Innenrohr 31 wird innerhalb des Außenrohrs 35 im Sinne einer Verlängerung des Abstützpfostens 17 verschoben. Dies führt aufgrund der in Fig. 2 dargestellten gegenseitigen Anordnung der Pfosten zu einem Umlegen der Parksperre.

Beim Schließen der Parksperre bewegt sich die Kette 29 in entgegengesetzter Richtung zum Pfeil 44, so daß der Zapfen 42 längs des oberen Trums der Kette 29 nach rechts bewegt wird. Zu diesem Zeitpunkt ist jedoch der Hebel 37 noch seitlich verschwenkt, also nicht in der in Fig. 6 dargestellten Stellung. Er liegt vielmehr auf der Achse 38 der Umlenkrolle 34 auf. Sobald der Zapfen 42 an dem schräg verlaufenden Ende 45 der Mitnehmerbahn 43 anlangt, gleitet er unter dieser hindurch. Sobald die Achse 38 der Umlenkrolle 34 die Stelle der Kerbe 39 erreicht hat, wird der Hebel 37 durch die Zugfeder 40 in die in Fig. 6 dargestellte Stellung bewegt. Zu diesem Zeitpunkt schaltet der Elektromotor 25 aufgrund eines nicht dargestellten Endschalters ab. Der Abstützpfosten 17 ist wiederum in verriegeltem Zustand.

Fig. 7 zeigt stark vereinfacht die Aufsicht auf die Anordnung der Fig. 5 und 6. Der Hebel 37 ist seitlich soweit gegenüber der Kette 29 versetzt, daß der an der Kette 29 befestigte Zapfen 42 seitlich an dem Hebel 37 vorbeibewegt werden kann. Die Mitnehmerbahn 43 befindet sich auf der der Kette 29 zugewandten Seite des Hebels 37. Der Mitnehmerzapfen 42 wirkt also nur im Bereich der Schließstellung der Parksperre mit der Mitnehmerbahn 43 zusammen.

Die Verlängerung 32, die im dargestellten Beispiel relativ schmal ist, könnte auch breiter sein und sich über knapp die Hälfte des Umfangs des Innenrohrs 31 erstrecken. Ihre Breite in Umfangsrichtung ist durch die Anordnung der Achse 38 begrenzt, die an dem Außenrohr befestigt ist.

Während bei dem dargestellten Ausführungsbeispiel der mit dem Innenrohr 31 verbundene Verriegelungshebel 37 mit der Achse 38 der Umlenkrolle 34 zusammenwirkt, könnte er auch derart angeordnet und ausgebildet sein, daß er mit der Achse des Antriebszahnrades 26 zusammenwirkt.

Ebenfalls möglich wäre es, den Hebel 37 oder ein ähnliches Verriegelungselement an dem Außenrohr 35 anzuordnen und an einer sich mit dem Innenrohr 31 bewegenden Teil angreifen zu lassen.

Fig. 8 zeigt die im Hinblick auf Fig. 1 und 2 bereits erwähnte Möglichkeit, bei einem nichtmotorischen Antrieb die Parkstütze in aufgerichtetem Zustand zu verriegeln. Das hierzu vorgesehene Schloß enthält einen nur im Umriß dargestellten Schließzylinder 46. Der Schließzylinder 46 wirkt mit einem zweiarmigen Hebel 47 zusammen, der beispielsweise aus Flacheisen ausgestanzt und mit einer Öse 48 versehen ist. Mit Hilfe der Öse ist er auf einem Querzapfen 49 aufgeschoben, der sich quer durch das Innenrohr 21 erstreckt. An seinem einen Ende greift an dem Hebel 47 ein seitlicher Ansatz des Schließzylinders 46 an, während das gegenüberliegende Ende des Hebels 47 hammerartig ausgebildet ist und zum Schließen dient. Dieses gegenüberliegende Ende 50 des Hebels 47 wird von einer Druckfeder 51 gegen die Innenwand des Außenrohres 20 beaufschlagt. An dieser Innenwand ist ein mit einer Anlaufschräge 52 versehener Verriegelungsvorsprung 53 angeordnet. Bei Aufrichten der Parksperre gleitet der nach außen gerichtete Vorsprung 54 des Hebels 47 an der Anlaufschräge 52 auf und verriegelt sich hinter dem Verriegelungsvorsprung 53. Dort bleibt er festgelegt. Wird nun der Schließzylinder 46 mit Hilfe eines Schlüssels betätigt, so wird der Hebel 47 mit Hilfe einer aus dem Schließzylinder 46 ausgeschwenkten Nase im Gegenuhrzeigersinn verschwenkt, bis das linke Ende 50 des Hebels 47 außer Eingriff mit dem Verriegelungsvorsprung 53 gerät. Nun kann die Parksperre etwas auseinandergezogen werden, bis die nach innen gerichtete Nase 55 des Hebels 47 an einem Querzapfen 56 anliegt. Durch Linksdrehen des Schließzylinders 46 wird der Hebel wieder im Uhrzeigersinn in die in Fig. 8 zu sehende Stellung verschwenkt, in der die Nase 55 von dem Zapfen 56 ausgerückt ist. In dieser Stellung kann der Schlüssel abgezogen und die Parksperre vollständig geöffnet werden.

Der Zugriff zu dem Schließzylinder 46 geschieht durch einen Schlitz im in Fig. 8 nur verkürzt dargestellten Außenrohr, so daß bei geöffneter Parksperre das Schloß bzw. der Schließzylinder 46 vollständig von dem Außenrohr 20 umgeben und daher gegen Beschädigungen und Manipulationsversuche geschützt ist.

Fig. 9 zeigt einen Längsschnitt durch eine Befestigungsschraube, die zum Anschrauben der von der Erfindung vorgeschlagenen Parksperre dienen kann. Die Schrauben werden durch Löcher in den Bodenplatten 14 bzw. 19 der Parksperre hindurchgesteckt und in Dübel im Erdboden eingeschraubt. Dieses Befestigungselement läßt sich besonders einfach herstellen. Man nimmt hierzu eine Schloßschraube 60, also eine Schraube, die an ihrem Schaft ein Gewinde aufweist und deren Kopf allseitig abgerundet ist, so daß am Kopf selbst kein Schlüssel angreifen kann. Üblicherweise haben Schloßschrauben unter der Unterseite des Kopfes noch einen Vierkant-Ansatz, der jedoch nicht unbedingt erforderlich ist.

In die Schloßschraube 60 wird axial von der Kopfseite her eine Sacklochbohrung 61 eingebohrt. Während des Einbohrens kann die Schloßschraube beispielsweise an dem Vierkant-Ansatz gehalten werden.

In die Sacklochbohrung 61 wird dann eine kleinere Schraube 62, beispielsweise mit einem 6-kant-Kopf 63 eingeschraubt. Diese Schraube 62 weist mit Vorteil ein Blechschraubengewinde auf, das von selbst in die Sacklochbohrung 61 ein Gewinde einschneidet. Es ist natürlich auch denkbar, die Sacklochbohrung 61 mit einem Gewinde zu versehen und dann eine übliche Schraube zu verwenden. Die Sacklochbohrung 61 ist länger als der Schaft 64 der kleineren Schraube 62. Zum Einschrauben der Schloßschraube 60 in den Dübel greift der Benutzer mit einem Schraubenschlüssel an dem Kopf 63 der kleineren Schraube 62 an und dreht diese so lange ein, bis die Schloßschraube 60 sich nicht mehr weiterbewegen läßt. Dann wird durch Weiterdrehen am 6-kant-Kopf 63 der Kopf dieser Schraube abgedreht, so daß nur der runde Kopf der Schloßschraube 60 stehen bleibt. An diesem kann man nicht mehr mit einem Schraubenschlüssel oder einer Zange angreifen, so daß die Bodenplatten 14, 19 der Parksperre unlösbar am Erdboden angeschraubt sind. Natürlich läßt sich diese Art von Schraube auch zur Befestigung anderer Gegenstände verwenden, wenn es darum geht, daß die Gegenstände unlösbar befestigt werden sollen.

## Patentansprüche

1. Parksperre mit zwei bügelförmig über einem Quersteg (13) miteinander verbundenen Pfostenelementen (11, 12), die im Bereich ihrer unteren Enden über je ein Schwenkgelenk an je einer Bodenplatte (14) angelenkt sind, einem pfostenartigen Abstützelement (17), das an dem Quersteg (13) um eine zur Achse des Schwenkgelenks parallele Achse schwenkbar befestigt ist, an seinem freien Ende über ein Schwenkgelenk (18) mit einer Bodenplatte (19) verbunden ist und zwei teleskopartig aneinander angeordnete gegenseitig verschiebbare Rohrteile (20, 21) aufweist, wobei ein die Verschwenkung verhinderndes lösbares Verriegelungselement an dem Abstützelement (17) angreift, und an einem Element des Abstützpfostens (17) ein motorischer Antrieb angeordnet ist, der über eine Getriebeverbindung an dem jeweils anderen Element des Abstützpfostens (17) angreift, dadurch gekennzeichnet, daß der Abstützpfosten (17) im Bereich seiner Verbindung mit der Parksperre die Form eines T-Rohrs (22) aufweist, in dessen Quersteg (23) ggf. ein Elektromotor (25) untergebracht ist, und daß die Getriebeverbindung eine über ein angetriebenes Zahnrad (26) und eine Umlenkrolle (28) geführte Kette (29), die an einer Stelle (30) mit dem jeweils anderen Element des Abstützpfostens (17) verbunden ist, sowie ein die Parksperre in aufgerichtetem Zustand verriegelndes Element aufweist, das durch die Getriebeverbindung entriegelbar ist.

2. Parksperre nach Anspruch 1, dadurch gekennzeichnet, daß das Verriegelungselement einen federbelasteten, durch ein Schloß (24) auskuppelbaren Riegel aufweist, der den Abstützpfosten (17) vorzugsweise rastend verriegelt, insbesondere in der aufgerichteten Position der Parksperre.

3. Parksperre nach einem der vorhergehenden Ansprüche, dadurch gekennzeichnet, daß in die Gelenkverbindung zwischen Bodenplatte (14) und Pfosten (11, 12) eine Feder eingesetzt ist, die das Aufrichten der Parksperre erleichtert.

4. Parksperre nach einem der vorhergehenden Ansprüche, dadurch gekennzeichnet, daß die Verriegelung durch das Anlaufen des Motors (25) entriegelbar ist.

5. Parksperre nach Anspruch 4, dadurch gekennzeichnet, daß das Verriegelungselement an der Achse (38) eines Zahnrades der Getriebeverbindung zur Verriegelung der Parksperre angreift.

6. Parksperre nach einem der vorhergehenden Ansprüche, dadurch gekennzeichnet, daß zu ihrer Befestigung am Boden eine Schloßschraube (60) vorgesehen ist, in deren Kopf eine kleinere Schraube (62) eingeschraubt ist, die nach Eindrehen der Schloßschraube (60) abreißt.

7. Parksperre nach einem der vorhergehenden Ansprüche, dadurch gekennzeichnet, daß die Getriebeverbindung eine in dem Abstützpfosten (17) umlaufende Kette (29) o.dgl. aufweist, die sich über zwei in dem Abstützpfosten (17) angeordnete Zahnräder (26, 28, 34) erstreckt, von denen eines etwa in dem Quersteg (13) vorzugsweise in axiale Verlängerung eines Elektromotors angeordnet ist, wobei ein Vorsprung des teleskopischen Teils des Abstützpfostens (17) an der Kette (29) befestigt ist.

## Claims

1. Parking barrier with two post elements (11, 12) interconnected in clip-like manner by means of a crossbar (13) and which in the vicinity of their lower ends are in each case articulated by means of a swivel joint to a base plate (14), a post-like support element (17), which is pivotably fixed to the crossbar (13) about an axis parallel to that of the swivel joint, which is connected at its free end by means of a swivel joint (18) to a base plate (19) and having two telescopically arranged, reciprocally displaceable tube parts (20, 21), a releasable locking element preventing pivoting engaging on the support post (17) and on one element of the latter is provided a motor drive, which engages by means of a geared connection on the other element of the support post (17), characterized in that in the vicinity of its connection to the parking barrier the support post (17) is in the form of a T-tube (22), in whose crossbar (23) is housed optionally an electric motor (25) and that the geared connection has a chain (29) guided over a driven gear wheel (26) and a guide pulley (28) and connected at a point (30) to the other element of the support post (17), as well as an element locking the parking barrier in the raised state and which can be unlocked by the geared connection.

2. Parking barrier according to claim 1, characterized in that the locking element has a spring-loaded bolt, which can be disengaged by a lock (24) and which secures the support post (17) preferably in locking manner, particularly when the parking barrier is in the raised position.

3. Parking barrier according to one of the preceding claims, characterized in that a spring, which facilitates the raising of the parking barrier, is placed in the articulated connection between the base plate (14) and the posts (11, 12).

4. Parking barrier according to one of the preceding claims, characterized in that the locking system can be unlocked through the starting of the motor (25).

5. Parking barrier according to claim 4, characterized in that the locking element engages on the spindle (38) of a gear wheel of the geared connection for the purpose of locking the parking barrier.

6. Parking barrier according to one of the preceding claims, characterized in that for its fixing to the ground is provided a mushroom head bolt (60), in whose head is screwed a smaller screw (62), which breaks off after tightening the mushroom head bolt (60).

7. Parking barrier according to one of the preceding claims, characterized in that the geared connection has a chain (29) or the like passing round in the support post (17) and which extends over two gear wheels (26, 28, 34) located in said post (17) and whereof one is located roughly in the crossbar (13), preferably in the axial extension of the electric motor and a projection of the telescopic part of the support post (17) is fixed to the chain (29).

## Revendications

1. Barrière de parking comportant un arceau formé par une traverse (13) qui relie deux montants (11, 12) qui sont chacun articulés sur une plaque de base (14) et comportant une béquille (17) qui est assemblée à la traverse (13) de façon à pouvoir osciller autour d'un axe parallèle à l'axe de l'articulation de rabattement, qui est liée à une plaque de base (19) dans la zone de son extrémité libre au moyen d'une articulation (18) et qui présente deux sections de tubes (20, 21) qui s'emboîtent l'une dans l'autre pour former un ensemble télescopique, tandis qu'un élément de verrouillage déverrouillable empêchant l'oscillation agit sur la béquille (17) et qu'un élément de la béquille porte une motorisation qui agit sur l'autre élément de la béquille (17) par l'intermédiaire d'un dispositif de transmission, caractérisée en ce que la béquille (17) présente, dans la zone de liaison avec la barrière de parking, la forme d'un tube en T (22) dans la traverse (23) duquel un moteur électrique (25) peut éventuellement être logé, et ce que le dispositif de transmission comporte une chaîne (29) guidée par un pignon moteur (26) et une roue de renvoi (28) et reliée à l'autre élément de la béquille (17) en un certain point (30) ainsi qu'un élément qui verrouille la barrière de parking en position debout et qui peut être déverrouillé par le dispositif de transmission.

2. Barrière de parking selon la revendication 1, caractérisée en ce que l'élément de verrouillage présente un pêne qui peut être dégagé par une serrure (24) et qui verrouille la béquille (17) de préférence en s'encliquetant, en particulier dans la position debout de la barrière de parking.

3. Barrière de parking selon une des revendications précédentes, caractérisée en ce qu'un ressort qui facilite le redressement de la barrière de parking est disposé dans l'articulation reliant la plaque de base (14) et le montant (11, 12).

4. Barrière de parking selon une des revendications précédentes, caractérisée en ce que le verrou est déverrouillable par la mise en marche du moteur (25).

5. Barrière de parking selon la revendication 4, caractérisée en ce que l'élément de verrouillage agit sur l'axe (38) de la roue dentée du dispositif de transmission pour déverrouiller la barrière de parking.

6. Barrière de parking selon une des revendications précédentes, caractérisée en ce que pour sa fixation au sol il est prévu une vis à tête bombée (60) dans la tête de laquelle est vissée un vis plus petite (62) dont la tête est arrachée après le serrage de la vis à tête bombée (60).

7. Barrière de parking selon une des revendications précédentes, caractérisée en ce que le dispositif de transmission présente un chaîne (29) ou un organe similaire tournant à l'intérieur de la béquille (17), ladite chaîne étant montée sur deux pignons (26, 28, 34) disposés dans la béquille (17), dont un est disposé par exemple dans la traverse (13) de préférence dans le prolongement axial d'un moteur électrique, une partie saillante de la partie télescopique de la béquille (17) étant fixée à la chaîne (29).
